# FASCICULE DE BREVET EUROPEEN

(11) **EP 0 121 471 B1**
(45) Date de publication et mention de la délivrance du brevet: **30.12.1986**
(21) Numéro de dépôt: 84400616.3
(22) Date de dépôt: 27.03.1984
(51) Int. Cl.: F23Q 2/16

(54) **Dispositif de réglage du débit du gaz d'un briquet à gaz liquéfié**
Einrichtung zur Regulierung des Gasflusses bei einem Feuerzeug für flüssige Gase
Gas flow adjusting device for a liquefied gas lighter

(30) Priorité: 01.04.1983 FR 8305461
(43) Date de publication de la demande: 10.10.1984
(73) Titulaire: S.T. DUPONT Société anonyme dite:, F-75755 Paris Cédex 15 (FR)
(72) Inventeur: Calgaro, Honoré, F-74000 Annecy (FR); Grossiord, Claude, F-74000 Annecy (FR)
(74) Mandataire: Jolly, Jean-Pierre

## Description

La présente invention concerne un dispositif de réglage du débit du gaz d'un briquet à gaz liquéfié et, plus spécialement, un dispositif permettant d'ajuster à une valeur donnée la hauteur maximale de la flamme susceptible d'être fournie par le briquet.

La plupart des dispositifs de réglage du débit de gaz de briquets à gaz liquéfié font appel à un élément compressible, traversé ou non par le gaz, que l'on comprime plus ou moins suivant le débit de gaz souhaité. Certains de ces dispositifs comportent en plus des moyens permettant de limiter le débit de gaz, et donc la hauteur de la flamme fournie, à une valeur maximale donnée.

Ces moyens, la plupart du temps, consistent en un étage de préréglage disposé sur le trajet du gaz et lui imposant une perte de charge supplémentaire, cet étage de préréglage étant disposé en série avec l'étage normal de réglage.

On a proposé de réaliser le préréglage et le réglage de la hauteur de flamme d'un briquet à l'aide d'une seule et même pastille perméable. On connaît ainsi des dispositifs de réglage dans lesquels, d'une part, le préréglage est assuré par une compression annulaire d'un disque perméable compressible au moyen d'une première vis annulaire vissée dans le corps du détendeur et, d'autre part, le réglage est assuré par une compression centrale du même disque au moyen d'une seconde vis vissée dans un filetage interne de la première.

Un tel système de détente et de contrôle du débit de gaz est décrit, par exemple, dans FR-A-2277305. Dans ce système une première vis, vissée dans le corps du détendeur, comprime sur sa périphérie un disque perméable, avec une force de pression réglable au moyen d'une couronne accessible de l'extérieur du briquet, et une seconde vis, vissée dans la première, comprime le même disque perméable dans sa partie centrale, avec une force de pression également réglable à partir d'une couronne extérieure.

Ce type de dispositif autorise un accès facile des moyens de préréglage et de réglage à partir de l'extérieur du briquet et permet donc de corriger la hauteur de flamme maximale ou de flamme d'utilisation, sans avoir à démonter l'un ou l'autre des systèmes de préréglage ou de réglage.

Cependant, un inconvénient inhérent à ce type de dispositif réside dans le fait que le préréglage et le réglage ne sont pas indépendants l'un de l'autre, et qu'une modification de l'un risque d'entraîner une modification de l'autre. En effet, en raison de ce que les deux vis de préréglage et de réglage sont vissées l'une dans l'autre, elles sont liées en rotation par les frottements existant entre leurs filetages communs.

On a également proposé de réaliser le préréglage à l'aide d'une vis annulaire vissée dans le corps du détendeur, et le réglage à l'aide d'une seconde vis vissée en amont de la première, également dans le corps du détendeur, et dont une partie traverse la vis annulaire pour comprimer le disque élastique.

Un tel dispositif est décrit par exemple, dans DE-A-1 632608. Dans ce dispositif, comme dans celui de FR-A-2 277 305 mentionné ci-dessus, le disque détendeur est également comprimé sur sa périphérie par une première vis et sur sa partie centrale par une seconde vis.

Cependant, à la différence du précédent dispositif, la seconde vis n'est pas vissée dans la première, mais, comme celle-ci, dans le corps même du détendeur, ce qui fait qu'une modification du réglage de l'une n'a aucun effet sur l'autre.

Si ce genre de dispositif assure donc une indépendance totale des deux vis de compression, il ne permet pas d'accéder à la vis exerçant la compression annulaire, sans avoir au préalable procédé au démontage de l'ensemble du dispositif.

La présente invention vise à remédier à ces inconvénients en proposant un dispositif de réglage du débit de gaz du type précité, dans lequel le système de préréglage, c'est-à-dire de réglage de la hauteur de flamme maximale, et le système de réglage de la flamme à la hauteur d'utilisation soient à la fois indépendants l'un de l'autre et actionnables à partir de l'extérieur du briquet, sans démontage et donc sans déréglage.

A cet effet, l'invention a pour objet un dispositif de réglage du débit de gaz d'un briquet à gaz liquéfié, du type comportant un disque perméable élastique, disposé dans le circuit d'alimentation en gaz du brûleur et soumis à la compression de deux éléments actionnés par un même organe de commande, à savoir un premier élément de compression annulaire, vissé dans un évidement fileté du briquet et apte à comprimer le disque sur sa périphérie, et un second élément de compression centrale, monté coulissant à l'intérieur du premier et apte à comprimer le disque perméable en sa partie centrale, caractérisé en ce que ledit organe de commande est monté coulissant entre deux positions, une position de préréglage, dans laquelle il est accouplé en rotation avec l'élément de compression annulaire et ne sollicite pas en compression la partie centrale du disque, et une position de réglage, dans laquelle il est désaccouplé de l'élément de compression annulaire et exerce sur l'élément de compression centrale une force de compression axiale.

Dans le dispositif selon la présente invention, les deux éléments de réglage sont ainsi indépendants l'un de l'autre, l'accès à chacun d'eux étant possible sans qu'il soit nécessaire de procéder au démontage de l'autre.

De plus, grâce à ce dispositif, il est possible d'annuler, de façon automatique, la compression de la partie centrale du disque, lorsque l'on règle la compression de sa partie annulaire, grâce au déplacement de l'organe de commande. On est ainsi certain, lorsque l'on réalise l'opération de préréglage de flamme (par compression de la partie annulaire du disque) de ne pas perturber celui-ci par une compression du centre du disque.

La liaison en rotation de l'organe de commande de réglage et de l'élément de compression annulaire pourra être réalisée, par exemple, au moyen de cannelures longitudinales de forme complémentaire prévues sur ces deux pièces.

Dans une variante, le dispositif suivant l'invention pourra être notablement simplifié en réalisant en une seule et même pièce l'organe de commande de réglage et l'élément de compression centrale.

Plusieurs exemples de réalisation de l'invention seront décrits ci-après, en référence aux dessins annexés, dans lesquels :
La figure 1 est une coupe longitudinale partielle d'un briquet équipé d'un dispositif de réglage du débit de gaz suivant l'invention ;
Les figures 2, 3 et 4 représentent, en coupe, des variantes de la forme de réalisation représentée à la figure 1 ;
La figure 5 est une coupe longitudinale partielle d'un briquet équipé d'une seconde forme de réalisation d'un dispositif de réglage du débit de gaz selon l'invention.

Dans la réalisation représentée à la figure 1, le système de réglage du débit de gaz est disposé à l'intérieur d'une cavité 1 d'un tube 3 fixé sur le fond 5 du réservoir d'un briquet. Cette cavité communique avec le brûleur du briquet (non représenté sur le dessin) par un canal 11. Celui-ci peut être obturé au moyen d'un clapet 9.

Un disque perméable élastique 13 est comprimé contre le fond 15 de la cavité 1, d'une part, par un élément de compression annulaire 17 et, d'autre part, par un élément de compression centrale 20, qui, dans la présente réalisation, est constitué par l'extrémité de l'organe de commande de réglage 31.

L'élément de compression annulaire 17 est constitué d'une vis. Celle-ci est vissée dans un filetage 21 du tube 3. Elle est creusée axialement d'une cavité 22 destinée à recevoir l'élément de compression centrale 20.

L'organe de commande de réglage 31 comprend principalement une couronne filetée 23, apte à se visser dans le filetage 21 du tube 3, une partie hexagonale 33, apte à s'accoupler en rotation avec un évidement hexagonal 32 de la vis 17, et l'élément de compression centrale 20. Des joints toriques 4 et 6 assurent respectivement l'étanchéité entre le tube 3 et l'élément de compression centrale 20, d'une part, et entre cet élément de compression centrale et l'élément de compression annulaire 17, d'autre part.

Dans ces conditions, -pour ajuster le débit de gaz du briquet, on procède en deux étapes, une étape de préréglage, ou réglage du débit maximal du gaz susceptible d'être délivré par le briquet, suivie d'une étape de réglage, consistant à amener le débit à son niveau normal d'utilisation.

Pour mettre le dispositif en position de préréglage, on dévisse l'organe de commande de réglage 31 jusqu'à ce que la couronne filetée 23 se libère totalement du filetage 21. Ce faisant, on éloigne ainsi l'élément de compression centrale 20 du disque 13, éliminant du même coup toute possibilité d'influencer le débit de préréglage avec une compression du disque causée par cet élément. Puis on fait coulisser l'organe de commande 31 jusqu'à ce que sa partie hexagonale 33 vienne se loger dans l'évidement hexagonal 32 de la vis 17, de façon à assurer l'accouplement en rotation de ces deux pièces. Dès lors, toute rotation du système 31 provoque celle de la vis 17 et ainsi son déplacement longitudinal, et permet d'ajuster la compression de la partie annulaire du disque 13 de façon à obtenir le débit de gaz correspondant à la flamme de hauteur maximale désirée.

Pour mettre le dispositif en position de réglage, on repousse alors l'organe de commande 31 de façon à le désaccoupler de la vis 17, puis on le visse de façon à mettre la couronne filetée 23 en prise avec le filetage 21. Le réglage du débit correspondant à la hauteur de flamme d'utilisation souhaitée s'obtient alors en ajustant la compression du disque 13 en tournant plus ou moins l'organe de commande 31.

Comme montré sur les figures 2 et 3, l'élément de compression centrale peut être réalisé de plusieurs manières.

Ainsi, sur la figure 2, la compression transmise par l'organe de commande de réglage 40 est exercée sur le disque perméable élastique 43 par un élément de compression centrale 41, logé, comme précédemment, dans une cavité de l'élément de compression annulaire 46. L'élément 41 est pourvu à sa base d'une partie semisphéri- que 42 destinée à minimiser le couplage en rotation avec l'organe de commande 40. On évite ainsi, au cours de la compression, de solliciter le disque 43 en rotation, ce qui permet de le ménager et de prolonger sa durée de vie.

De plus, dans cette variante, les parois 44 de la cavité 45 de l'élément de compression annulaire 46 sont inclinées. Ainsi, en plus de sa fonction d'étanchéité, le joint torique 47 joue le rôle de moyen élastique de rappel et éloigne l'élément de compression centrale 41 du disque 43, pour l'appliquer contre le fond 48 de la cavité 45, lorsqu'il n'est plus sollicité par l'organe de commande 40.

Dans la variante de la figure 3. l'indépendance en rotation de l'élément de compression centrale 50 et de l'organe de commande de réglage 51 est encore améliorée par l'interposition d'une bille 52 entre ces deux éléments.

Dans la forme de réalisation de la figure 4, sur laquelle le dispositif est représenté en position de préréglage avec le disque perméable 66 sollicité seulement sur sa périphérie, une bague 60 est interposée à la base de l'élément de compression annulaire 63, entre celui-ci et l'organe de commande 62. La partie supérieure de cette bague joue le rôle de butée vis-à-vis de la vis 63. En effet, au cours de la phase de préréglage et en l'absence de cette butée, la vis 63, au cours d'un déplacement axial important vers le bas, risquerait d'échapper à la partie hexagonale 64. Pour pouvoir les solidariser de nouveau, il serait alors nécessaire de démonter tout le dispositif. La bague 60 en empêchant tout déplacement trop important de la vis 63 vers le bas permet de pallier cet inconvénient.

Sur la figure 5, le dispositif de réglage du débit de gaz est disposé dans un tube fixé sur le corps du briquet. Ce dispositif est inversé par rapport à celui décrit dans la réalisation de la figure 1. Les éléments analogues sont représentés par les mêmes nombres affectés de l'indice

L'élément de compression centrale 31' comporte une cavité 70 recevant un brûleur-clapet 72. Celui-ci, d'une part, délivre la flamme et, d'autre part, assure l'obturation du canal 74 réalisant la communication des cavités l'et 70. Le brûleur-clapet 72 est appliqué, en position d'obturation, contre le fond de la cavité 70 par un ressort de compression 76 prenant appui, d'une part, sur le brûleur-clapet et, d'autre part, sur une butée 78 fixée sur l'organe de commande de réglage 31'. L'étanchéité de ce dernier avec les parois de la cavité l'est assurée par une bague 73 munie de deux joints toriques d'étanchéité 75 et 77.

Les opérations de préréglage et de réglage s'effectuent comme décrit précédemment, à l'aide du système de commande de compression 31'.

## Revendications

1. Dispositif de réglage du débit de gaz d'un briquet à gaz liquéfié, du type comportant un disque perméable élastique (13, 66, 43, 13') disposé dans le circuit d'alimentation en gaz du brûleur et soumis à la compression de deux éléments actionnés par un même organe de commande, à savoir un premier élément de compression annulaire (17, 46, 63, 17'), vissé dans un évidement fileté (3, 3') du briquet et apte à comprimer le disque sur sa périphérie, et un second élément de compression centrale (20, 41, 50, 20'), monté coulissant à l'intérieur du premier et apte à comprimer ledit disque perméable (13, 43, 66, 13') en sa partie centrale, caractérisé en ce que ledit organe de commande (31, 40, 51, 62.31') est monté coulissant entre deux positions, une position de préréglage, dans laquelle il est accouplé en rotation avec l'élément de compression annulaire (17, 46, 63, 17') et ne sollicite pas en compression la partie centrale du disque (13, 43, 66, 13'), et une position de réglage, dans laquelle il est désaccouplé en rotation de l'élément de compression annulaire (17, 46, 63, 17') et exerce sur l'élément de compression centrale (20, 41, 50, 20') une force de compression axiale.

2. Dispositif selon la revendication 1, caractérisé en ce que ledit organe de commande de réglage (31, 31') fait corps avec l'élément de compression centrale (20, 20').

3. Dispositif selon la revendication 1. caractérisé en ce que ledit organe de commande (50) n'est pas solidaire dudit organe de compression centrale (41), mais prend appui contre une partie convexe (42) de celui-ci ou d'un organe qui en est rigidement solidaire.

4. Dispositif selon la revendication 1, caractérisé en ce qu'entre ledit système de commande (51) et ledit organe de compression axiale est interposée une bille (52).

5. Dispositif selon l'une des revendications 1 à 4, caractérisé en ce que les parois de la cavité de l'élément de compression annulaire (46) sont incurvées en direction de l'élément de compression centrale (50) et en ce qu'un joint torique d'étanchéité (47) prend appui contre lesdites parois.

6. Dispositif selon la revendication 1, caractérisé en ce qu'une bague (60) formant butée est interposée contre la base de l'élément de compression annulaire (63) et l'organe de commande de réglage (62).

## Claims

1. A device for adjusting the gas flow rate in a liquefied gas lighter of the type comprising a resilient permeable disc (13, 66, 43, 13') which is disposed in the circuit for supplying the burner with gas and which is subjected to the compression of two elements which are actuated by the same control member, namely a first annular compression element (17, 46, 63, 17') screwed into a screwthreaded opening (3,3') of the lighter and capable of compressing the disc at the periphery thereof, and a second central compression element (20, 41, 50, 20') mounted slidably within the first element and capable of compressing said permeable disc (13, 43, 66, 13') in the central part thereof, characterised in that said control member (31, 40, 51, 62, 31') is mounted slidably between two positions, a preadjustment position in which it is coupled to the annular compression element (17, 46, 63, 17') for rotary movement therewith and does not subject the central part of the disc (13, 43, 66, 13') to a compression force, and an adjustment position in which it is uncoupled in respect of rotary movement from the annular compression element (17, 46, 63, 17') and applies to the central compression element (20, 41, 50, 20') an axial compression force.

2. A device according to claim 1 characterised in that said adjustment control member (31, 31') is integral with the central compression element (20, 20').

3. A device according to claim 1 characterised in that said control member (50) is not fixed to said central compression member (41) but bears against the convex part (42) thereof or of a member which is rigidly fixed with respect thereto.

4. A device according to claim 1 characterised in that a ball (52) is interposed between said control system (51) and said axial compression member.

5. A device according to one of claims 1 to 4 characterised in that the walls of the cavity of the annular compression element (46) are curved in the direction of the central compression element (50) and that a toric seal (47) bears against said walls.

6. A device according to claim 1 characterised in that a ring (60) forming an abutment means is interposed against the base of the annular compression element (63) and the adjustment control member (62).

## Patentansprüche

1. Vorrichtung zum Regeln der durch ein Flüssiggasfeuerzeug abgegebenen Gasmenge, mit einer im Gaszufuhrweg zum Brenner angeordneten elastischen durchlässigen Scheibe (13, 66, 43, 13'), welche dem Druck von zwei Druckelementen, nämlich einem ersten ringförmigen und in eine mit einem Gewinde versehene Aussparung (3, 3') des Feuerzeugs eingeschraubten und zum Zusammenpressen der Scheibe im Umfangsbereich geeigneten Druckelement (17, 46, 63, 17') und einem zweiten im Inneren des ersten Druckelementes gleitend montierten und zum Zusammenpressen der durchlässigen Scheibe (13, 43, 66, 13') in ihrem mittleren Bereich geeigneten Druckelement (20, 41, 50, 20'), ausgesetzt ist, wobei diese Druckelemente durch das gleiche Bedienungsorgan betätigt werden, dadurch gekennzeichnet, daß das Bedienungsorgan (31, 40, 51, 62, 31') zwischen zwei Stellungen, und zwar einer Voreinstellstellung, in welcher es mit dem ringförmigen Druckelement (17, 46, 63, 17') auf Drehung gekuppelt ist und den mittleren Teil der Scheibe (13, 43, 66, 13') nicht zusammendrückt, und einer Einstellstellung, in welcher es vom ringförmigen Druckelement (17,46,63, 17') gegen Drehung entkoppelt ist und auf das mittige Druckelement (20, 41, 50, 20') eine axiale Druckkraft ausübt, gleitend verschiebbar angeordnet ist.

2. Vorrichtung nach Anspruch 1, dadurch gekennzeichnet, daß das Bedienungsorgan (31, 31') der Regelung mit dem mittigen Druckelement (20, 20') einen Teil bildet.

3. Vorrichtung nach Anspruch 1, dadurch gekennzeichnet, daß das Bedienungsorgan (50) mit dem mittigen Druckelement (41) nicht fest verbunden ist, sondern sich gegen einen konvexen Teil (42) desselben oder gegen ein hiemit starr verbundenes Organ abstützt.

4. Vorrichtung nach Anspruch 1, dadurch gekennzeichnet, daß zwischen das Bedienungsorgan (51) und das axialen Druck ausübende Organ eine Kugel (52) zwischengeschaltet ist.

5. Vorrichtung nach einem der Ansprüche 1 bis 4, dadurch gekennzeichnet, daß die Wandungen der Höhlung des ringförmigen Druckelementes (46) in Richtung zum mittigen Druckelement (50) gekrümmt sind und daß sich gegen diese Wandungen eine Ringdichtung (47) abstützt.

6. Vorrichtung nach Anspruch 1, dadurch gekennzeichnet, daß ein einen Anschlag bildender Ring (60) zwischen die Unterseite des ringförmigen Druckelementes (63) und das Bedienungsorgan (62) für die Einstellung geschaltet ist.
